# EUROPÄISCHE PATENTANMELDUNG

(11) **EP 4 623 760 A1**
(43) Veröffentlichungstag der Anmeldung: **01.10.2025**
(21) Anmeldenummer: 25154753.5
(22) Anmeldetag: 29.01.2025
(51) Int. Cl.: A47F 5/08

(54) **VORRICHTUNG ZUR PRÄSENTATION VON GEGENSTÄNDEN**

(30) Priorität: 27.03.2024 DE 202024101542 U
(71) Anmelder: Serafini Besitz GmbH & Co. KG, 58636 Iserlohn (DE)
(72) Erfinder: PIELSTICKER, Roland, 58638 Iserlohn (DE)
(74) Vertreter: Meinke, Jochen

(57) **Zusammenfassung**

Die Erfindung betrifft eine Vorrichtung zur Präsentation von Gegenständen mit einem Gitterfeld (2), welches eine Vielzahl von Zellen (4) aufweist, die jeweils von zwei Horizontalstegen (5,6) und zwei Vertikalstegen (7,8) umgeben sind, wobei die Zellen (4) zu einer Vorderseite und zu einer Rückseite offen sind, und mit wenigstens einem Tragelement (3), das wenigstens ein plattenförmiges Steckteil (10) aufweist, das zum lösbaren Einhängen in eine ausgewählte Zelle (4) bestimmt ist, wobei das Steckteil (10) einen hakenförmigen Bereich (11), welcher im eingehängten Zustand den die ausgewählte Zelle (4) nach oben begrenzenden Horizontalsteg (5) hintergreift, und einen unteren Anschlag (17) aufweist, welcher sich im eingehängten Zustand an einem anderen Horizontalsteg (6) abstützt.

Dabei ist vorgesehen, dass der hakenförmige Bereich (11) nach unten gerichtet ist und im eingehängten Zustand des Steckteils (10) den die ausgewählte Zelle (4) nach oben begrenzenden Horizontalsteg (5) von oben hintergreift, wobei das freie Ende des hakenförmigen Bereiches (11) in einen den nach oben begrenzenden Horizontalsteg (5) untergreifenden nasenförmigen Vorsprung (12) ausläuft, wobei das Steckteil (10) angrenzend an den hakenförmigen Bereich (11) einen Auflagebereich (13) aufweist, welcher im eingehängten Zustand des Steckteils (10) auf dem die ausgewählte Zelle (4) nach oben begrenzenden Horizontalsteg (5) von oben aufliegt, wobei der Auflagebereich (13) des Steckteils (10) in eine Rastnase (14) übergeht, welche im eingehängten Zustand des Steckteils (10) an dem die ausgewählte Zelle (4) nach oben begrenzenden Horizontalsteg (5) seitlich anliegt.

## Beschreibung

Die Erfindung betrifft eine Vorrichtung zur Präsentation von Gegenständen mit einem Gitterfeld, welches eine Vielzahl von Zellen aufweist, die jeweils von zwei Horizontalstegen und zwei Vertikalstegen umgeben sind, wobei die Zellen zu einer Vorderseite und zu einer Rückseite offen sind, und mit wenigstens einem Tragelement, das wenigstens ein plattenförmiges Steckteil aufweist, das zum lösbaren Einhängen in eine ausgewählte Zelle bestimmt ist, wobei das Steckteil einen hakenförmigen Bereich, welcher im eingehängten Zustand den die ausgewählte Zelle nach oben begrenzenden Horizontalsteg hintergreift, und einen unteren Anschlag aufweist, welcher sich im eingehängten Zustand an einem anderen Horizontalsteg abstützt.

Aus EP 2 544 570 B1 ist eine solche Vorrichtung bekannt. Diese Aufhängevorrichtung weist ein Gitterfeld, welches eine Vielzahl von systematisch angeordneten Zellen hat, die jeweils von zwei Horizontalstegen und zwei Vertikalstegen umgeben sind, wobei die Zellen zu einer Frontseite und zu einer Rückseite offen sind, und einen Primärträger auf, der zumindest ein Steckteil aufweist. Das Steckteil ist zum lösbaren Einhängen in eine ausgewählte Zelle bestimmt, wobei das Steckteil eine aufwärts weisende Hakenkontur hat, welche im eingehängten Zustand den die ausgewählte Zelle nach oben begrenzenden Horizontalsteg hintergreift. Ferner besitzt das Steckteil einen unteren Anschlag, welcher sich im eingehängten Zustand auf dem die ausgewählte Zelle nach unten begrenzenden Horizontalsteg abstützt. Das Steckteil besitzt zumindest eine blattförmige Flanke mit einer Vorderkante, die nach oben in die Hakenkontur übergeht. Der untere Anschlag ist an einer Unterseite der Flanke vorhanden. In der ausgewählten Zelle ist die zumindest eine Flanke eines von der Frontseite des Gitterfelds herangeführten Primärträgers einhängbar, zugleich ist die zumindest eine Flanke eines von der Rückseite herangeführten Primärträgers einhängbar. Da das Steckteil des Primärträgers eine aufwärts weisende Hakenkontur und einen unteren Anschlag aufweist, welcher sich im eingehängten Zustand auf dem die ausgewählte Zelle nach unten begrenzenden Horizontalsteg abstützt, ist ein solches Steckteil nur zum Einhängen in eine Zelle geeignet und muss geometrisch exakt an die Abmessungen der Zelle angepasst sein. Je nach Zellen- und damit Steckteilgröße ist dadurch die Tragfähigkeit des Primärträgers begrenzt.

Aufgabe der Erfindung ist es, eine solche Vorrichtung mit einem universell einsetzbaren Tragelement zu schaffen, dessen Tragfähigkeit nicht durch die geometrischen Abmessungen des Gitterfeldes begrenzt ist.

Diese Aufgabe wird bei einer Vorrichtung eingangs bezeichneter Art erfindungsgemäß dadurch gelöst, dass der hakenförmige Bereich nach unten gerichtet ist und im eingehängten Zustand des Steckteils den die ausgewählte Zelle nach oben begrenzenden Horizontalsteg von oben hintergreift, wobei das freie Ende des hakenförmigen Bereiches in einen den nach oben begrenzenden Horizontalsteg untergreifenden nasenförmigen Vorsprung ausläuft, wobei das Steckteil angrenzend an den hakenförmigen Bereich einen Auflagebereich aufweist, welcher im eingehängten Zustand des Steckteils auf dem die ausgewählte Zelle nach oben begrenzenden Horizontalsteg von oben aufliegt, wobei der Auflagebereich des Steckteils in eine Rastnase übergeht, welche im eingehängten Zustand des Steckteils an dem die ausgewählte Zelle nach oben begrenzenden Horizontalsteg seitlich anliegt.

Es wird eine Vorrichtung mit einem universell einsetzbaren Tragelement bereitgestellt, da das wenigstens eine Steckelement von oben eingehängt wird und der Anschlag an der Außenseite des Gitterfeldes anliegt, so dass die Höhe des Steckelementes in Abhängigkeit von der erforderlichen Tragfähigkeit ohne Änderung des Gitterfeldes grundsätzlich variabel gestaltbar ist, d.h. der Anschlag liegt an dem die Zelle nach unten begrenzenden Horizontalsteg und ggf. wenigstens einem weiteren, tiefer angeordneten Horizontalsteg an, so dass die auf das Tragelement einwirkende Kraft ggf. auf mehrere Horizontalstege abgeleitet werden kann. Die Höhe bzw. Länge des Anschlags kann somit entsprechend der zu erwartenden Krafteinleitung ausgelegt werden, ohne das Gitterfeld zu verändern. Der nasenförmige Vorsprung am hakenförmigen Bereich hinter- und untergreift den Horizontalsteg und verhindert ein unbeabsichtigtes Aushebeln des Steckteils. Der nasenförmige Vorsprung ist bevorzugt geometrisch so gestaltet, dass er den Horizontalsteg zwar im eingehängten Zustand umschließt, die Oberflächenbeschichtung der Bauteile aber nicht quetscht und so eine Beschädigung der Oberflächen vermieden wird. In völlig abgesenkter bzw. eingehängter Position des Steckteils im Gitterfeld fängt die Rastnase den hakenförmigen Bereich des Steckteils in seiner Sollposition und verhindert ein Verschieben bei Druckeinwirkung in direkter Belastungsrichtung zum Gitterfeld.

In Ausgestaltung ist vorteilhaft vorgesehen, dass das Steckteil angrenzend an die Rastnase eine Aussparung aufweist, welche im eingehängten Zustand des Steckteils einen Freiraum zum zugeordneten vertikalen Rand des Gitterfeldes ausbildet. Dieser Freiraum dient dazu, das Steckteil einwandfrei einsetzen und einschwenken zu können.

Ferner ist vorgesehen, dass das Steckteil angrenzend an die Aussparung eine Anlagekante aufweist, welche im eingehängten Zustand des Steckteils vertikal ausgerichtet ist und mit ihrem unteren Ende den unteren Anschlag bildet.

In weiterer Ausgestaltung ist vorteilhaft vorgesehen, dass das Steckteil angrenzend an den unteren Anschlag einen einwärts gerichteten Bereich aufweist, welcher im eingehängten Zustand des Steckteils den anderen Horizontalsteg untergreift, wobei der andere Horizontalsteg der die ausgewählte Zelle nach unten begrenzenden Horizontalsteg oder Horizontalsteg einer darunter angeordneten Zelle sein kann, wenn das Steckteil eine größere Höhe als die Höhe einer Zelle aufweist.

Dabei ist vorteilhaft vorgesehen, dass der einwärts gerichtete Bereich eine Bohrung aufweist. Dieser Bohrung dient dazu, einen Aufhängepunkt für eine Oberflächenbeschichtung des Tragelementes an einer Stelle zu ermöglichen, die im eingehängten Zustand nicht zu erkennen ist, wodurch der optische Eindruck nicht beeinträchtigt wird.

In einer ersten Ausgestaltung ist vorgesehen, dass das Tragelement zwei voneinander beabstandete, parallel zueinander angeordnete plattenförmige Steckteile aufweist, welche durch einen Quersteg miteinander verbunden sind. Das Tragelement weist dann einen U-förmigen Querschnitt auf.

Bei der ersten Ausgestaltung ist vorteilhaft vorgesehen, dass der Quersteg mit wenigstens einem stabförmigen Träger verbunden ist, welcher z.B. als Warenträger dient.

Dabei weist der Quersteg wenigstens eine Bohrung auf, durch welche der stabförmige Träger mit einem Befestigungsende hindurchgesteckt ist und in den Bereich zwischen die beiden plattenförmigen Steckteile hineinragt, wobei das Befestigungsende rückseitig mit dem Quersteg verbunden, insbesondere verschweißt ist. Dadurch ist z.B. eine Verschweißung der Bauteile im für den Betrachter nicht sichtbaren Bereich möglich, so dass die Schweißnaht nicht nachgearbeitet werden muss und eine Schwächung der Schweißnaht vermieden wird.

Dabei wird im Steckteil bevorzugt konstruktiv eine Steigung von 1 - 1,5° vorgesehen, so dass die Verschweißung des stabförmigen Trägers im Steckteil unter einem Winkel von 90° erfolgen kann, im eingehängten und unbelasteten Zustand im Gitterfeld aber eine Steigung der Achse des Trägers zur Einhängefläche einen Winkel von 91 - 91,5° aufweist. Bei Belastung des Tragelementes ist dann ein optisch ansprechender Winkel von mindestens 90° gewährleistet.

Bevorzugt ist vorgesehen, dass der Abstand zwischen dem Befestigungsende des stabförmigen Trägers und den beiden Steckteilen jeweils größer als die Wandstärke der Steckteile ist. Die dadurch entstehenden Freiräume dienen dazu, dass die Steckteile bei beidseitiger Nutzung des Gitterfeldes gegeneinander in eine Zelle eingehängt werden können.

Bevorzugt ist der Abstand der beiden Außenkanten der plattenförmigen Steckteile geringer als der Abstand der beiden Innenkanten zweier Vertikalstege einer Zelle. Dieser Abstand ist so bemessen, dass das Steckteil eine Zelle des Gitterfeldes bis auf ca. 1 mm je Seite ausfüllt, um eine fixe Position im Gitterfeld zu gewährleisten.

In einer zweiten Ausgestaltung ist vorgesehen, dass der Quersteg mit zwei parallelen stabförmigen Trägern verbunden ist, deren dem Quersteg abgewandte freie Enden über ein U-förmiges Endstück miteinander verbunden sind.

Bevorzugt sind die zwei stabförmigen Träger und das Endstück einstückig ausgebildet und bilden einen Blisterträger.

In einer dritten Ausgestaltung ist vorgesehen, dass das Tragelement zwei voneinander beabstandete, parallel zueinander angeordnete plattenförmige Steckteile aufweist, welche durch ein in Einbaulage horizontal angeordnetes Tablar oder durch einen in Einbaulage vertikal angeordneten Querträger miteinander verbunden sind. Die Ausgestaltung des Querträgers ist variabel und entsprechend den jeweiligen Anforderungen der zu präsentierenden Produkte gestaltbar.

Dabei ist vorteilhaft vorgesehen, dass der Abstand der beiden Außenkanten der plattenförmigen Steckteile wesentlich größer als der Abstand der beiden Innenkanten zweier Vertikalstege einer Zelle ist. Einzuhängende breitere Tragelemente, wie z.B. Tablare oder produktspezifische Warenträger, übergreifen dann ein Vielfaches der Breite einer Zelle.

Die Erfindung ist nachstehend anhand der Zeichnung beispielhaft näher erläutert. Diese zeigt in
- Fig. 1: eine perspektivische Darstellung einer Vorrichtung mit Gitterfeld und Tragelementen,
- Fig. 2: eine Seitenansicht eines Tragelementes,
- Fig. 3: eine Draufsicht auf das Tragelement nach Fig. 2,
- Fig. 4: eine perspektivische Darstellung des Tragelementes nach Fig. 2,
- Fig. 5 bis 7: jeweils im Teilschnitt eine Abfolge des Einhängens des Tragelementes in das Gitterfeld,
- Fig. 8: im Teilschnitt das beidseitige Einhängen zweier Tragelemente in das Gitterfeld,
- Fig. 9: eine Draufsicht auf Fig. 8,
- Fig. 10: eine abgewandelte Draufsicht auf Fig. 8,
- Fig. 11: eine perspektivische Darstellung eines Tragelementes nach einer zweiten Ausgestaltung,
- Fig. 12: eine Draufsicht auf Fig. 11,
- Fig. 13: eine perspektivische Darstellung eines Tragelementes nach einer dritten Ausgestaltung und in
- Fig. 14 und 15: jeweils im Teilschnitt eine Abfolge des Einhängens des Tragelementes nach Fig. 13 in das Gitterfeld und in
- Fig 16: eine perspektivische Darstellung eines Tragelementes nach einer vierten Ausgestaltung.

Eine in Fig. 1 allgemein mit 1 bezeichnete Vorrichtung zur Präsentation von Gegenständen weist ein Gitterfeld 2 und wenigstens ein Tragelement 3 auf.

Das nur bereichsweise dargestellte Gitterfeld 2 weist eine Vielzahl von Zellen 4 auf, die jeweils von zwei Horizontalstegen 5, 6 und zwei Vertikalstegen 7, 8 umgeben sind. Dabei sind die Zellen 4 zu einer Vorderseite und zu einer Rückseite offen, so dass ein beidseitiges Einhängen von Tragelementen 3 möglich ist.

Das Gitterfeld 2 ist beim Ausführungsbeispiel als Vollrostgitter mit quadratischen Zellen 4 ausgebildet, wobei die Breite und Höhe der Zellen 4 z.B. 44,44 mm beträgt. Die rechteckigen Horizontalstege 5, 6 und die rechteckigen Vertikalstege 7, 8 weisen z.B. einen identischen Querschnitt von 25 x 2 mm auf. Das Gitterfeld 2 ist umrandet mit einem umlaufenden rechteckigen Randstab 9 mit einem Querschnitt von z.B. 25 x 3 mm. Dieser einen umlaufenden Rahmen bildende Randstab 9 ist in geeigneter, nicht dargestellter Weise mit einem Tragrahmen verbunden und in diesem senkrecht stehend als tragende dekorative Rückwand oder Mittelwand eingefasst.

Das jeweilige Tragelement 3 weist wenigstens ein plattenförmiges Steckteil 10 auf, das zum lösbaren Einhängen in eine ausgewählte Zelle 4 bestimmt ist. Das Steckteil 10 weist einen hakenförmigen Bereich 11, der nach unten gerichtet ist und im eingehängten Zustand des Steckteils 10 den die ausgewählte Zelle 4 nach oben begrenzenden oberen Horizontalsteg 5 von oben hintergreift, wobei das freie Ende des hakenförmigen Bereiches 11 in einen den oberen Horizontalsteg 5 untergreifenden nasenförmigen Vorsprung 12 ausläuft. Angrenzend an den hakenförmigen Bereich 11 weist das Steckteil 10 einen Auflagebereich 13 auf, welcher im eingehängten Zustand des Steckteils 10 auf dem die ausgewählte Zelle 4 nach oben begrenzenden Horizontalsteg 5 von oben aufliegt. Der Auflagebereich 13 des Steckteils 10 geht in eine Rastnase 14 über, welche im eingehängten Zustand des Steckteils 10 an dem die ausgewählte Zelle 4 nach oben begrenzenden Horizontalsteg 5 seitlich anliegt.

Ferner weist das Steckteil 10 angrenzend an die Rastnase 14 eine Aussparung 15 auf, welche im eingehängten Zustand des Steckteils 10 einen Freiraum zum zugeordneten vertikalen Rand des Gitterfeldes 2 ausbildet. Angrenzend an die Aussparung 15 weist das Steckteil 10 eine Anlagekante 16 auf, welche im eingehängten Zustand des Steckteils 10 vertikal ausgerichtet ist und mit ihrem unteren Ende einen unteren Anschlag 17 zur Abstützung an einem unteren Horizontalsteg 6 des Gitterfeldes 2 bildet.

Schließlich weist das Steckteil 10 angrenzend an den unteren Anschlag 17 einen einwärts gerichteten Bereich 18 auf, welcher im eingehängten Zustand des Steckteils 10 den unteren Horizontalsteg 6 untergreift. Dabei ist der einwärts gerichtete Bereich 18 mit einer Bohrung 19 versehen. Diese Bohrung 19 ist bei eingehängtem Steckteil 10 für den Betrachter nicht sichtbar und dient während bzw. am Ende der Herstellung zur Aufhängung des Steckteils 10 für eine Oberflächenbeschichtung oder dgl.

In der in den Fig. 1 bis 9 dargestellten ersten Ausgestaltung der Tragelementes 3 weist das Tragelement 3 zwei voneinander beabstandete, parallel zueinander angeordnete plattenförmige Steckteile 10 auf, welche durch einen Quersteg 20 miteinander verbunden sind. Das Tragelement 10 weist somit einen U-förmigen Querschnitt auf. Der Quersteg 20 ist mit wenigstens einem stabförmigen Träger 21 verbunden. Dazu weist der Quersteg 20 wenigstens eine Bohrung 22 auf, durch welche der stabförmige Träger 21 mit einem Befestigungsende 23 hindurchgesteckt ist und in den Bereich zwischen die beiden plattenförmigen Steckteile 10 hineinragt. Dabei ist das Befestigungsende 23 nur rückseitig mit dem Quersteg 20 verschweißt, wobei die Schweißnaht mit 24 angedeutet ist. Damit ist die Schweißnaht 24 für einen Betrachter nicht sichtbar.

Dabei wird im Steckteil 10 bevorzugt konstruktiv eine Steigung von 1 - 1,5° vorgesehen, so dass die Verschweißung des stabförmigen Trägers 21 im Steckteil 10 unter einem Winkel von 90° erfolgen kann, im eingehängten und unbelasteten Zustand im Gitterfeld 2 aber eine Steigung der Achse des Trägers 21 zur Einhängefläche einen Winkel von 91 - 91,5° aufweist. Bei Belastung des Tragelementes 3 durch Aufhängen eines Gegenstandes am stabförmigen Träger 21 ist dann ein optisch ansprechender Winkel von mindestens 90° gewährleistet.

Der Abstand zwischen dem Befestigungsende 23 des stabförmigen Trägers 21 und den beiden Steckteilen 10 ist jeweils größer als die Wandstärke der Steckteile 10. Die dadurch entstehenden Freiräume dienen dazu, dass die Steckteile 10 bei beidseitiger Nutzung des Gitterfeldes 2 gegeneinander in eine Zelle 4 eingehängt werden können, wie in den Fig. 8 und 9 zu erkennen ist.

Die Montage eines Tragelementes 3 bzw. das Einhängen desselben ist in den Fig. 5 bis 7 dargestellt. Zu Beginn (Fig. 5) ermöglicht die Aussparung 15 am jeweiligen Steckteil 10 das oberseitige Einstecken des Tragelementes 3 oberhalb eines oberen Horizontalsteges 5 einer ausgewählten Zelle 4. Anschließend wird das Tragelement 3 abgesenkt (Fig. 6) und gelangt schließlich in die Endposition (Fig. 7). In der Endposition hintergreift der nasenförmige Vorsprung 12 den oberen Horizontalsteg 5 und die Rastnase 14 liegt seitlich am oberen Horizontalsteg 5 an. Ferner liegt der Anschlag 17 seitlich am unteren Horizontalsteg 6 an. Wenn die Anlagekante 16 länger ausgebildet ist, gibt es zwei Anschläge 17, nämlich zusätzlich einen, der an einem unterem Horizontalsteg 6 einer unterhalb angeordneten Zelle 4 des Gitterfeldes 2 anliegt.

In den Fig. 8 und 9 ist eine Situation dargestellt, in welcher beidseitig jeweils ein Tragelement 3 in eine Zelle 4 des Gitterfeldes 2 eingehängt wird. Dabei ist ein Tragelement 3 bereits eingesetzt, während das andere eingehängt wird (Fig. 8), den Endzustand zeigt die Fig. 9. Durch den mit einem Pfeil 25 angedeuteten Freiraum zwischen dem jeweiligen Befestigungsende 23 des stabförmigen Trägers 21 und dem zugeordneten Steckteil 10 ist es möglich, das Steckteil 10 des anderen Tragelementes 3 einzustecken.

In Fig. 10 ist eine der Fig. 9 entsprechende Situation dargestellt, in welcher beidseitig jeweils ein Tragelement 3 in eine Zelle 4 des Gitterfeldes 2 in anderer Anordnung eingehängt ist.

In den Fig. 11 und 12 ist ein Tragelement 3 nach einer zweiten Ausgestaltung dargestellt. Im Unterschied zur ersten Ausgestaltung ist der Quersteg 20 mit zwei parallelen stabförmigen Trägern 21 verbunden, deren dem Quersteg 20 abgewandte freie Enden über ein U-förmiges Endstück 26 miteinander verbunden sind. Wie dargestellt sind bevorzugt die zwei stabförmigen Träger 21 und das Endstück 26 einstückig ausgebildet und bilden einen Blisterträger.

In den Fig. 13 bis 15 ist ein Tragelement 3 nach einer dritten Ausgestaltung dargestellt. Im Unterschied zur ersten und zweiten Ausgestaltung sind die beiden plattenförmigen Steckteile 10 nicht durch einen Quersteg, sondern durch ein in Einbaulage horizontal angeordnetes Tablar 27 miteinander verbunden. Dabei ist der Abstand der beiden Außenkanten der plattenförmigen Steckteile 10 wesentlich größer als der Abstand der beiden Innenkanten zweier Vertikalstege 7, 8 einer Zelle 4, je nach gewünschter Breite des Tablars 27.

In Fig. 16 ist ein Tragelement 3 nach einer vierten Ausgestaltung dargestellt. Im Unterschied zur dritten Ausgestaltung sind die beiden plattenförmigen Steckteile 10 nicht durch ein Tablar, sondern durch einen in Einbaulage vertikal angeordneten Querträger 28 miteinander verbunden. Dabei ist der Abstand der beiden Außenkanten der plattenförmigen Steckteile 10 z. B. größer als der Abstand der beiden Innenkanten zweier Vertikalstege 7, 8 einer Zelle 4, so dass die Steckteile z.B. in zwei benachbarte Zellen 4 eingehängt werden können. Der Querträger 28 ist bei dieser Ausgestaltung z. B. Bestandteil eines Felgenträgers 29.

Natürlich ist die Erfindung nicht auf die dargestellten Ausführungsbeispiele beschränkt. Weitere Ausgestaltungen sind möglich, ohne den Grundgedanken zu verlassen. So kann anstelle des Querträgers 28 auch ein wesentlich breiterer Querträger mit mehreren einzelnen, horizontal nebeneinander angeordneten stabförmigen Trägern 21 vorgesehen sein.

### Bezugszeichenliste:

- 1: Vorrichtung
- 2: Gitterfeld
- 3: Tragelement
- 4: Zelle
- 5: oberer Horizontalsteg
- 6: unterer Horizontalsteg
- 7: Vertikalsteg
- 8: Vertikalsteg
- 9: Randstab
- 10: Steckteil
- 11: hakenförmiger Bereich
- 12: nasenförmiger Vorsprung
- 13: Auflagebereich
- 14: Rastnase
- 15: Aussparung
- 16: Anlagekante
- 17: Anschlag
- 18: einwärts gerichteter Bereich
- 19: Bohrung
- 20: Quersteg
- 21: stabförmiger Träger
- 22: Bohrung
- 23: Befestigungsende
- 24: Schweißnaht
- 25: Freiraum
- 26: U-förmiges Endstück
- 27: Tablar
- 28: Querträger
- 29: Felgenträger

## Patentansprüche

1. Vorrichtung zur Präsentation von Gegenständen mit einem Gitterfeld (2), welches eine Vielzahl von Zellen (4) aufweist, die jeweils von zwei Horizontalstegen (5,6) und zwei Vertikalstegen (7,8) umgeben sind, wobei die Zellen (4) zu einer Vorderseite und zu einer Rückseite offen sind, und mit wenigstens einem Tragelement (3), das wenigstens ein plattenförmiges Steckteil (10) aufweist, das zum lösbaren Einhängen in eine ausgewählte Zelle (4) bestimmt ist, wobei das Steckteil (10) einen hakenförmigen Bereich (11), welcher im eingehängten Zustand den die ausgewählte Zelle (4) nach oben begrenzenden Horizontalsteg (5) hintergreift, und einen unteren Anschlag (17) aufweist, welcher sich im eingehängten Zustand an einem anderen Horizontalsteg (6) abstützt,
**dadurch gekennzeichnet,**
**dass** der hakenförmige Bereich (11) nach unten gerichtet ist und im eingehängten Zustand des Steckteils (10) den die ausgewählte Zelle (4) nach oben begrenzenden Horizontalsteg (5) von oben hintergreift, wobei das freie Ende des hakenförmigen Bereiches (11) in einen den nach oben begrenzenden Horizontalsteg (5) untergreifenden nasenförmigen Vorsprung (12) ausläuft, wobei das Steckteil (10) angrenzend an den hakenförmigen Bereich (11) einen Auflagebereich (13) aufweist, welcher im eingehängten Zustand des Steckteils (10) auf dem die ausgewählte Zelle (4) nach oben begrenzenden Horizontalsteg (5) von oben aufliegt, wobei der Auflagebereich (13) des Steckteils (10) in eine Rastnase (14) übergeht, welche im eingehängten Zustand des Steckteils (10) an dem die ausgewählte Zelle (4) nach oben begrenzenden Horizontalsteg (5) seitlich anliegt.

2. Vorrichtung nach Anspruch 1,
**dadurch gekennzeichnet,**
**dass** das Steckteil (10) angrenzend an die Rastnase (14) eine Aussparung (15) aufweist, welche im eingehängten Zustand des Steckteils (10) einen Freiraum zum zugeordneten vertikalen Rand des Gitterfeldes (4) ausbildet.

3. Vorrichtung nach Anspruch 2,
**dadurch gekennzeichnet,**
**dass** das Steckteil (10) angrenzend an die Aussparung (15) eine Anlagekante (16) aufweist, welche im eingehängten Zustand des Steckteils (10) vertikal ausgerichtet ist und mit ihrem unteren Ende den unteren Anschlag (17) bildet.

4. Vorrichtung nach Anspruch 3,
**dadurch gekennzeichnet,**
**dass** das Steckteil (10) angrenzend an den unteren Anschlag (17) einen einwärts gerichteten Bereich (18) aufweist, welcher im eingehängten Zustand des Steckteils (10) den anderen Horizontalsteg (6) untergreift.

5. Vorrichtung nach Anspruch 4,
**dadurch gekennzeichnet,**
**dass** der einwärts gerichtete Bereich (18) eine Bohrung (19) aufweist.

6. Vorrichtung nach einem oder mehreren der Ansprüche 1 bis 5,
**dadurch gekennzeichnet,**
**dass** das Tragelement (3) zwei voneinander beabstandete, parallel zueinander angeordnete plattenförmige Steckteile (10) aufweist, welche durch einen Quersteg (20) miteinander verbunden sind.

7. Vorrichtung nach Anspruch 6,
**dadurch gekennzeichnet,**
**dass** der Quersteg (20) mit wenigstens einem stabförmigen Träger (21) verbunden ist.

8. Vorrichtung nach Anspruch 7,
**dadurch gekennzeichnet,**
**dass** der Quersteg (20) wenigstens eine Bohrung (22) aufweist, durch welche der stabförmige Träger (21) mit einem Befestigungsende (23) hindurchgesteckt ist und in den Bereich zwischen die beiden plattenförmigen Steckteile (10) hineinragt, wobei das Befestigungsende (23) rückseitig mit dem Quersteg (20) verbunden, insbesondere verschweißt ist.

9. Vorrichtung nach Anspruch 8,
**dadurch gekennzeichnet,**
**dass** der Abstand zwischen dem Befestigungsende (23) des stabförmigen Trägers (21) und den beiden Steckteilen (10) jeweils größer als die Wandstärke der Steckteile (10) ist.

10. Vorrichtung nach Anspruch 7, 8 oder 9,
**dadurch gekennzeichnet,**
**dass** der Quersteg (20) mit zwei parallelen stabförmigen Trägern (21) verbunden ist, deren dem Quersteg (20) abgewandte freie Enden über ein U-förmiges Endstück (26) miteinander verbunden sind.

11. Vorrichtung nach Anspruch 10,
**dadurch gekennzeichnet,**
**dass** die zwei stabförmigen Träger (21) und das Endstück (26) einstückig ausgebildet sind.

12. Vorrichtung nach einem oder mehreren der Ansprüche 6 bis 11,
**dadurch gekennzeichnet, dass** der Abstand der beiden Außenkanten der plattenförmigen Steckteile (10) geringer als der Abstand der beiden Innenkanten zweier Vertikalstege (7,8) einer Zelle (4) ist.

13. Vorrichtung nach einem oder mehreren der Ansprüche 1 bis 5,
**dadurch gekennzeichnet,**
**dass** das Tragelement (3) zwei voneinander beabstandete, parallel zueinander angeordnete plattenförmige Steckteile (10) aufweist, welche durch ein in Einbaulage horizontal angeordnetes Tablar (27) oder einen in Einbaulage vertikal angeordneten Querträger (28) miteinander verbunden sind.

14. Vorrichtung nach Anspruch 13,
**dadurch gekennzeichnet,**
**dass** der Abstand der beiden Außenkanten der plattenförmigen Steckteile (10) wesentlich größer als der Abstand der beiden Innenkanten zweier Vertikalstege (7,8) einer Zelle ist.
